# DEMANDE DE BREVET EUROPEEN

(11) **EP 1 985 928 A1**
(43) Date de publication de la demande: **29.10.2008**
(21) Numéro de dépôt: 07447028.7
(22) Date de dépôt: 25.04.2007
(51) Int. Cl.: F24B 1/181, F24B 1/19, F24B 5/02

(54) **Appareil de chauffage panoramique à air primaire préchauffé**

(71) Demandeur: Thermic Investments S.A., 2419 Luxembourg (LU)
(72) Inventeur: Cyris, Rudy, 5660 Couvin (BE)
(74) Mandataire: pronovem

(57) **Abrégé**

La présente invention se rapporte à un appareil de chauffage multi-combustible (1) comprenant une chambre de combustion (2) quasi-étanche, ladite chambre (2) étant munie d'une vitre (3) donnant sur l'extérieur, ainsi qu'un dispositif d'admission d'air primaire extérieur dans ladite chambre, un conduit de sortie (4A) pour les gaz brûlés connecté à ladite chambre, optionnellement une porte d'accès incorporant ladite vitre (3) et un conduit de réchauffement (4B) de l'air primaire prélevé à l'extérieur pour l'acheminement d'un flux d'air réchauffé dans la partie supérieure de ladite vitre (3), caractérisé en ce que ledit conduit de réchauffement (4B) de l'air primaire prélevé comprend une double enveloppe récupératrice de chaleur, extérieure et totalement concentrique à un conduit se trouvant à température élevée.

## Description

### Objet de l'invention

La présente invention se rapporte à un appareil de chauffage domestique multi-combustible à haut rendement comprenant une chambre de combustion étanche ou quasi-étanche, c'est-à-dire étanche sauf au niveau de l'entrée d'air extérieur, de la sortie des gaz brûlés et éventuellement du joint de porte, et présentant des moyens de préchauffage de l'air primaire injecté dans la chambre de combustion.

### Etat de la technique

Dans les dernières années, des efforts importants ont été entrepris pour réaliser des appareils de chauffage domestiques dits "modulaires", pouvant présenter la même forme, le même design ou le même habillage quels que soient le combustible utilisé ou la puissance nominale requise. Ces différents appareils se distinguent par une chambre de combustion (ou un corps de chauffe) de dimensions spécifiques pour un combustible solide, liquide ou gazeux, ou une puissance déterminés. Ainsi, la paroi arrière de la chambre de combustion peut être constituée d'une pièce intercalaire présentant un orifice d'évacuation adapté à chaque situation préétablie (voir brevets US-B-6, 209, 535 et EP-B-O 883 782).

Dans ce contexte, on connaît, grâce à la demande de brevet EP-A-1 563 228 (ou WO-A-2004/046 615) de la Demanderesse, un appareil de chauffage multi-combustible comprenant un conduit pour le réchauffement de l'air extérieur admis par un registre ou clapet, au contact des parois latérales, arrière et/ou supérieures de la chambre de combustion, avant pénétration proprement dite dans ladite chambre et acheminant ledit air alors réchauffé dans la partie supérieure de la chambre, exclusivement par un orifice situé à proximité du haut de la porte vitrée. Le flux d'air primaire résulte uniquement du flux de cet air réchauffé dirigé de haut en bas dans la chambre. En outre, ledit registre ou clapet est actionnable par un moteur à télécommande sans fil, ce qui permet d'offrir à l'utilisateur un effet particulièrement esthétique au niveau du jeu de flammes, dans le cas des poêles à bois. On remarquera également que cet effet recherché ne peut être obtenu que grâce au très haut degré d'étanchéité de la chambre.

Actuellement, de nouveaux concepts d'habitation voient le jour en vue de réduire la consommation d'énergie nécessaire au chauffage. Ainsi, les habitations « thermo-efficaces », naturellement chaudes en hiver et fraîches en été, nécessitent quatre fois moins de chauffage qu'une construction traditionnelle. Ces habitations se caractérisent en outre par une ventilation indispensable surtout dans la mesure où l'isolation est très performante et l'habitation étanche à l'air pour éviter les pertes par ventilation.

Dans la mesure où l'air est moins souvent renouvelé dans de telles habitations, se pose le problème du prélèvement de l'air primaire pour les appareils de chauffage traditionnels ou tels que décrits ci-dessus.

De plus, les appareils de chauffage à double enveloppe pour le préchauffage de l'air primaire sont plus coûteux à réaliser par rapport aux appareils traditionnels du fait de l'assemblage, par exemple par soudage, d'un « dos » supplémentaire à l'arrière de l'appareil.

Enfin, les systèmes dits à ventouse ne sont pas adaptés pour le réchauffement de l'air primaire, comme décrit dans la demande de brevet précitée.

### Buts de l'invention

La présente invention vise à fournir une solution qui permette de s'affranchir des inconvénients de l'état de la technique.

L'invention vise en particulier à fournir une solution qui permette de réchauffer l'air primaire par des moyens originaux en comparaison avec l'art antérieur.

L'invention a encore pour but de fournir une solution qui favorise la combustion des matières volatiles imbrûlées dans la partie supérieure de la chambre de combustion et partant le maintien d'une vitre propre, ce qui élimine la nécessité d'ajouter au poêle un système de nettoyage de la vitre, le plus souvent réalisé par un rideau d'air froid qui nuit à la bonne combustion.

L'invention a également pour but de fournir une solution dont le prix de revient est inférieur à celle où le réchauffement est réalisé par une double enveloppe au niveau de la chambre de combustion du poêle.

### Principaux éléments caractéristiques de l'invention

La présente invention se rapporte à un appareil de chauffage multi-combustible comprenant une chambre de combustion quasi-étanche, c'est-à-dire étanche sauf au niveau de l'entrée d'air extérieur, de la sortie des gaz brûlés et éventuellement d'un joint de porte, ladite chambre étant munie d'une vitre donnant sur l'extérieur, ainsi qu'un dispositif d'admission d'air primaire extérieur dans ladite chambre, un conduit de sortie pour les gaz brûlés connecté à ladite chambre, optionnellement une porte d'accès incorporant ladite vitre et un conduit de réchauffement de l'air primaire prélevé à l'extérieur pour l'acheminement d'un flux d'air réchauffé dans la partie supérieure de ladite vitre, caractérisé en ce que ledit conduit de réchauffement de l'air primaire prélevé comprend une double enveloppe récupératrice de chaleur, extérieure et totalement concentrique à un conduit se trouvant à température élevée.

Selon une première modalité d'exécution préférée de l'invention, le conduit se trouvant à température élevée est le conduit de sortie pour les gaz brûlés.

Avantageusement, l'ouverture de prélèvement d'air primaire est située à l'extrémité du conduit de sortie pour les gaz brûlés, située à l'extérieur d'une habitation.

De manière alternativement avantageuse, l'ouverture de prélèvement d'air primaire est située transversalement par rapport au conduit de sortie pour les gaz brûlés, au niveau de la partie supérieure d'une pièce d'habitation.

Selon une deuxième modalité d'exécution préférée de l'invention, la double enveloppe est la vitre elle-même sous la forme d'une double enveloppe et le conduit se trouvant à température élevée est la chambre de combustion elle-même, l'air primaire extérieur étant prélevé dans une partie basse dudit appareil par un registre ou clapet, éventuellement actionnable par un moteur lui-même commandé par une télécommande sans fil ou par une minuterie.

Avantageusement, la chambre de combustion est complètement panoramique, la vitre étant visible de n'importe quel angle de vision entre 0 et 360°.

De préférence, la section de la chambre de combustion est ronde, carrée, rectangulaire ou ovale.

Selon une modalité préférée, la vitre est escamotable dans une partie haute et cachée de l'appareil.

Avantageusement, l'appareil de chauffage comporte un système de nettoyage par joint de pression permettant de nettoyer la surface intérieure de la vitre lors du relèvement de celle-ci.

Toujours selon l'invention, le conduit de réchauffement de l'air primaire est terminé par un rétrécissement au niveau de la sortie d'air réchauffé, cette sortie étant disposée de sorte que l'air réchauffé soit dirigé de haut en bas le long de la vitre.

Avantageusement, le conduit de réchauffement de l'air primaire est pourvu d'ailettes pour augmenter l'échange de chaleur.

L'appareil de chauffage selon l'invention est un appareil de chauffage à bois, charbon ou autre combustible solide.

### Brève description des figures

La figure 1 représente schématiquement des vues en coupe verticale d'une première forme d'exécution préférée de l'invention, avec l'utilisation d'une cheminée à double enveloppe pour l'acheminement de l'air primaire, selon deux modes respectifs d'acheminement.

La figure 2 représente schématiquement des vues en élévation et en coupe d'une seconde forme d'exécution préférée de l'appareil de chauffage selon l'invention (plusieurs variantes géométriques).

### Description de plusieurs formes d'exécution préférées de l'invention

La figure 1 montre une première forme d'exécution préférée de la présente invention. L'air primaire est prélevé par la cheminée 4, au moyen d'une double enveloppe 4B du conduit de cheminée, concentrique au conduit principal 4A d'échappement des fumées mais située à l'extérieur de celui-ci. L'orifice de prélèvement est situé soit à l'extérieur de l'habitation, à l'extrémité supérieure de la cheminée (à gauche sur la figure), soit, à l'intérieur de l'habitation, directement sous le plafond de la pièce où se trouve l'appareil ou encore d'une autre pièce, latéralement par rapport à la cheminée (à droite sur la figure). Dans ce dernier cas, on tire avantage que c'est déjà de l'air chaud accumulé qui est prélevé.

L'air « frais » provenant de l'extérieur ou de l'intérieur de l'habitation est acheminé par effet de tirage jusqu'à l'intérieur de la chambre de combustion 2, où il débouche au niveau de la partie supérieure de la porte vitrée, comme dans la demande de brevet précitée. Lors de son trajet dans la double-enveloppe 4B, cet air extérieur prélevé se réchauffe progressivement, puisque le conduit d'évacuation des fumées 4A est de plus en plus chaud à mesure que l'on se rapproche de la chambre de combustion 2. L'air réchauffé fait alors office d'air primaire venant alimenter les braises jusque dans le fond du foyer et également d'air de post-combustion qui favorise une combustion plus complète des matières volatiles dans le haut de la chambre de combustion.

On remarquera qu'il est connu d'utiliser un conduit d'acheminement d'air primaire, récupérateur de chaleur, qui soit concentrique avec le conduit d'évacuation des fumées et gaz brûlés (voir par exemple, US-A-5,947,113, US-A-5,320,086, GB-A-947 114, GB-A-2 348 278, US-A-5,647,342, US-A-5,452,708, US-A-5,267,552, US-A-5,076,254, US-A-2, 998,764, etc.). Cependant, dans toutes ces formes d'exécution de l'art antérieur, l'air primaire est fourni comme air comburant pour la combustion directe, dans le bas du foyer et à la base des flammes, et non dans la partie supérieure de la chambre de combustion, à proximité du haut de la vitre.

Une deuxième forme d'exécution préférée de l'invention se rapporte plus particulièrement au cas des appareils de chauffage à vision panoramique, où la surface vitrée est présente dans un angle de vision complet de 360°, comme représenté sur la figure 2 (sections circulaire, carrée, rectangulaire et ovale respectivement). Alternativement à la première modalité décrite ci-dessus, on peut acheminer ici de l'air primaire prélevé par le bas de l'appareil, au niveau du socle supportant les bûches et les braises, comme c'est le cas traditionnellement.

Une solution dans laquelle l'air réchauffé est acheminé du pied de la chambre de combustion 2 vers la partie supérieure de la surface vitrée peut comprendre l'utilisation de buses verticales préchauffées par le foyer, passant devant la surface vitrée ou dans les montants du poêle, mais cette solution est très peu esthétique. Ainsi, une surface vitrée totalement panoramique constitue une sorte de barrière « visuelle » gênant l'acheminement d'air primaire à partir du pied du foyer vers le haut de la chambre de combustion. Avantageusement, selon la présente seconde modalité de l'invention, on prévoit une double enveloppe vitrée 3 pour acheminer et réchauffer l'air primaire admis à partir du pied du foyer (voir figure 2).

Selon cette dernière solution, on a une vision réellement et totalement panoramique, ce qui permet de s'affranchir de mécanismes compliqués ou encombrants de rotation ou de pivotement tels que connus dans l'état de la technique.

Par ailleurs, malgré l'apport d'air préchauffé, dont les avantages ont déjà été soulignés dans la demande précitée, de légères salissures peuvent quand même apparaître au niveau de la paroi de la double-enveloppe vitrée située à l'intérieur du foyer. Selon une variante avantageuse de l'invention, on pourra prévoir dès lors des moyens pour escamoter cette double enveloppe vitrée verticalement dans la partie haute de l'appareil de chauffage. On pourra également prévoir un système de joint de nettoyage de cette surface vitrée interne, actif par frottement lors du levage de la vitre. Ce joint sera adapté pour ne pas causer de pression mécanique forte et dangereuse pour la surface vitrée.

En résumé, la présente invention fournit un certain nombre d'avantages tels que l'absence de dos supplémentaire faisant office de double-paroi à l'arrière du corps de chauffe, et partant la simplification de l'appareil tant au niveau de la quantité de matière utilisée que de l'assemblage. L'invention résout en outre de manière simple et élégante le problème lié à la difficulté d'acheminer de l'air primaire réchauffé dans le haut de la chambre de combustion, dans le cas des foyers à vue totalement panoramique puisqu'il est impossible dans ce cas de dissimuler des doubles enveloppes en tôle ou fonte. L'invention se distingue aussi par l'absence d'utilisation de mécanismes complexes et coûteux de rotation ou de pivotement dans le cas des appareils panoramiques.

## Revendications

1. Appareil de chauffage multi-combustible (1) comprenant une chambre de combustion (2) quasi-étanche, c'est-à-dire étanche sauf au niveau de l'entrée d'air extérieur, de la sortie des gaz brûlés et éventuellement d'un joint de porte, ladite chambre (2) étant munie d'une vitre (3) donnant sur l'extérieur, ainsi qu'un dispositif d'admission d'air primaire extérieur dans ladite chambre, un conduit de sortie (4A) pour les gaz brûlés connecté à ladite chambre, optionnellement une porte d'accès incorporant ladite vitre (3) et un conduit de réchauffement (4B) de l'air primaire prélevé à l'extérieur pour l'acheminement d'un flux d'air réchauffé dans la partie supérieure de ladite vitre (3), **caractérisé en ce que** ledit conduit de réchauffement (4B) de l'air primaire prélevé comprend une double enveloppe récupératrice de chaleur, extérieure et totalement concentrique à un conduit se trouvant à température élevée.

2. Appareil selon la revendication 1, **caractérisé en ce que** le conduit se trouvant à température élevée est le conduit de sortie (4A) pour les gaz brûlés.

3. Appareil selon la revendication 2, **caractérisé en ce que** l'ouverture de prélèvement d'air primaire (4C) est située à l'extrémité du conduit de sortie pour les gaz brûlés, située à l'extérieur d'une habitation.

4. Appareil selon la revendication 2, **caractérisé en ce que** l'ouverture de prélèvement d'air primaire (4C) est située transversalement par rapport au conduit de sortie pour les gaz brûlés (4A), au niveau de la partie supérieure d'une pièce d'habitation.

5. Appareil selon la revendication 1, **caractérisé en ce que** la double enveloppe est la vitre elle-même (3) sous la forme d'une double enveloppe et le conduit se trouvant à température élevée est la chambre de combustion elle-même (2), l'air primaire extérieur étant prélevé dans une partie basse dudit appareil par un registre ou clapet, éventuellement actionnable par un moteur lui-même commandé par une télécommande sans fil ou par une minuterie.

6. Appareil selon l'une quelconque des revendications précédentes, **caractérisé en ce que** la chambre de combustion est complètement panoramique, la vitre étant visible de n'importe quel angle de vision entre 0 et 360°.

7. Appareil selon la revendication 6, **caractérisé en ce que** la section de la chambre de combustion est ronde, carrée, rectangulaire ou ovale.

8. Appareil selon la revendication 5 ou 6,
**caractérisée en ce que** la vitre est escamotable dans une partie haute et cachée de l'appareil.

9. Appareil selon la revendication 8, **caractérisé en ce qu'**il comporte un système de nettoyage par joint de pression permettant de nettoyer la surface intérieure de la vitre lors du relèvement de celle-ci.

10. Appareil selon l'une quelconque des revendications précédentes, **caractérisé en ce que** le conduit de réchauffement de l'air primaire est terminé par un rétrécissement au niveau de la sortie (5) d'air réchauffé, cette sortie (5) étant disposée de sorte que l'air réchauffé soit dirigé de haut en bas le long de la vitre (3).

11. Appareil selon l'une quelconque des revendications 1 à 4, **caractérisé en ce que** le conduit de réchauffement de l'air primaire est pourvu d'ailettes pour augmenter l'échange de chaleur.

12. Appareil de chauffage selon l'une quelconque des revendications précédentes, **caractérisé en ce qu'**il s'agit d'un appareil de chauffage à bois, charbon ou autre combustible solide.
